# EUROPÄISCHE PATENTSCHRIFT

(11) **EP 1 205 419 B1**
(45) Veröffentlichungstag und Bekanntmachung des Hinweises auf die Patenterteilung: **17.12.2003**
(21) Anmeldenummer: 01123701.3
(22) Anmeldetag: 03.10.2001
(51) Int. Cl.: B66B 23/12

(54) **Fahrstufe für Rolltreppen**
Step for escalator
Marche pour escalier roulant

(30) Priorität: 08.11.2000 DE 10055356
(43) Veröffentlichungstag der Anmeldung: 15.05.2002
(73) Patentinhaber: Georg Fischer Mössner GmbH, 81737 München (DE)
(72) Erfinder: Jasinetzky, Arthur, 81539 München (DE)
(74) Vertreter: Weiss, Wolfgang, Dr.

(56) Entgegenhaltungen:
- DE-A- 19 651 585
- US-A- 5 176 239
- US-A- 5 350 049
- PATENT ABSTRACTS OF JAPAN vol. 2000, no. 01, 31. Januar 2000 (2000-01-31) & JP 11 292441 A (NIPPON FILLESTER CO LTD), 26. Oktober 1999 (1999-10-26)
- PATENT ABSTRACTS OF JAPAN vol. 2000, no. 13, 5. Februar 2001 (2001-02-05) & JP 2000 296977 A (NISSHIN:KK), 24. Oktober 2000 (2000-10-24)

## Beschreibung

Die Erfindung bezieht sich auf eine Fahrstufe für Rolltreppen, umfassend einen Tritt und eine am Tritt anschliessende bogenförmige Schürze, wobei der Tritt und die Schürze auf einer Innenfläche angeordnete Verstärkungsrippen und/oder Verstärkungssparren zur Verstärkung der Fahrstufe aufweisen und wobei zwischen einem in Fahrtrichtung vorne angeordneten Randbereich des Trittes und einem entfernten Randbereich der Schürze eine Verbindungsstruktur zur Verbindung der Stufe mit einer Antriebsvorrichtung vorgesehen ist, wobei die Fahrstufe aus einem Gussteil aus Leichtmetall herstellbar ist.

Zur Personenförderung in öffentlichen Bereichen werden Rolltreppen als Alternativen zum Personenaufzug eingesetzt. An die Rolltreppenstufe werden verschiedene Anforderungen gestellt. Die Stufe muss leicht im Gewicht, stabil und unempfindlich gegenüber Verschmutzungen und Beschädigungen sein. Die einzelnen Stufen, die in grossen Stückzahlen hergestellt und eingesetzt werden, müssen mit engen Toleranzen bezüglich der Masshaltigkeit, auch bei Temperaturschwankungen, hergestellt werden.

Aus der EP 945 391 A2 ist eine Fahrtreppenstufe bekannt. Die Stufe wird in einem ersten Herstellungsschritt aus glasfaserverstärktem Kunststoff in einem Spritzgussverfahren hergestellt. Um die einzelne Stufe die notwendige Stabilität zu geben, wird die Stufe im hinteren Randbereich des Trittes quer zur Fahrtrichtung der Stufe mit einem hohlen Metallprofil verstärkt. Das Metallprofil wird nach dem Spritzgussverfahren in einem weiteren Verfahrensschritt in eine Stützstruktur eingesetzt und von Spannstiften unverlierbar gesichert.

Aus der DE 196 51 585 A1 ist eine gattungsgemässe Fahrtreppenstufe bekannt. An den Seitenrändern und an dem Vorderrand des Stufenkörpers wird mittels Überextrusion eine Randleiste aus Kunststoff befestigt. Der Stufenkörper weist einen Flanschbereich auf, die in eine Spritzgussform eingebracht und überspritzt werden kann. Die Spritzgussform wird aus einem Formkörper, einen Gegenformkörper und aus dem Flanschbereich des Stufenkörpers zusammengesetzt. Für den Kunststoffspritzgussvorgang müssen somit drei Formkörper mit einer ausreichenden Abdichtkraft zusammengebracht werden.

Aus der US 5 176 239 ist eine Rolltreppenstufe mit darauf befestigten Werbetafeln aus Kunststoffmaterial bekannt. Die Stege der Rolltreppenstufe werden durch maschinelle Bearbeitung bereichsweise entfernt. Es wird zwischen den in den Randbereichen vorstehenden Stegen eine Fläche gebildet, auf die eine auswechselbare Werbetafel aus Kunststoffmaterial angeordnet werden kann. Über die Werbetafel wird eine Deckplatte aus durchsichtigem Kunststoffmaterial angeordnet. Die Deckplatte und die Werbetafel werden mittels Inbusschrauben lösbar an die Rolltreppenstufe befestigt.

Aus der JP 11 292 441 ist eine Rolltreppenstufe bekannt, wobei die sichtbare Fläche des Trittes aus einem Material hergestellt ist, das griffiger ist als den Rest der Stufe. Eine Platte, die mit einem kammförmigen Profil beispielsweise aus Gummi oder Kunstharz hergestellt wird, wird mit Hilfe von Schrauben oder Klebstoff an die Trittfläche befestigt.

Ausgehend von diesem Stand der Technik ist es Aufgabe der Erfindung, eine Fahrstufe für Rolltreppen anzugeben, die ein möglichst geringes Gesamtgewicht aufweist und die ohne zusätzlichem Montageaufwand in einem einfachen Herstellungsverfahren hergestellt werden kann.

Diese Aufgabe wird gelöst durch eine Fahrstufe für Rolltreppen, umfassend einen Tritt und eine am Tritt anschliessende bogenförmige Schürze, wobei der Tritt und die Schürze auf einer Innenfläche angeordnete Verstärkungsrippen und/oder Verstärkungssparren zur Verstärkung der Fahrstufe aufweisen und wobei zwischen einem in Fahrtrichtung vorne angeordneten Randbereich des Trittes und einem entfernten Randbereich der Schürze eine Verbindungsstruktur zur Verbindung der Stufe mit einer Antriebsvorrichtung vorgesehen ist, wobei die Fahrstufe aus einem Gussteil aus Leichtmetall herstellbar ist und wobei die Aussenflächen des Trittes und der Schürze in einem Spritzgussverfahren aus Kunststoff ausgebildet sind.

Bevorzugte Weiterbildungen der Erfindung ergeben sich aus den abhängigen Ansprüchen.

Es ist von Vorteil, dass die Fahrstufe möglichst unempfindlich gegenüber Verschmutzungen ist und möglichst leicht gereinigt werden kann. Dies wird dadurch erreicht, dass auf der Aussenfläche des Trittes in Längsrichtung der Rolltreppe verlaufende Nuten und Stege ausgebildet sind und dass auf der Aussenfläche der Schürze weitere Nuten und Stege ausgebildet sind, wobei die Stege eine allseitig flächendeckende Kunststoffbeschichtung aufweisen.

Es ist weiter von Vorteil, dass die Fahrstufe ein möglichst kleines Gesamtgewicht aufweist. Dies wird dadurch erreicht, dass auf der Aussenfläche des Trittes in Längsrichtung der Rolltreppe verlaufende Nuten und Stege ausgebildet sind und dass auf der Aussenfläche der Schürze weitere Nuten und Stege ausgebildet sind, wobei die Stege in einem Spritzgussverfahren vollständig aus Kunststoff ausgebildet sind. Das Kunststoffmaterial für die Beschichtung kann so gewählt werden, dass die Aussenfläche, die der grössten Abnutzung ausgesetzt ist, leicht gereinigt werden kann oder sogar schmutzabweisend ausgerüstet werden kann. Das Kunststoffmaterial kann in der Masse in verschiedenen Farben eingefärbt werden oder nachträglich farbig bedruckt werden.

Es ist auch von Vorteil, dass die Fahrstufe in einem einfachen Verfahren hergestellt werden kann. Dies wird dadurch erreicht, dass im Gussteil zwischen den Aussenflächen und den Innenflächen des Trittes und der Schürze Durchgänge ausgebildet sind, die im Spritzgussverfahren von der Aussenfläche bis zur Innenfläche mit dem Kunststoff durchspritzt werden. Die Fahrstufe, die in einem ersten Verfahrensschritt als Gussteil aus Aluminium in einem Druckgussverfahren hergestellt wird, wird im darauffolgenden Verfahrensschritt vollständig in eine Spritzgussform aufgenommen und wird zumindest auf den Aussenflächen vollflächig mit dem Kunststoffmaterial überspritzt.

Es ist weiter von Vorteil, dass die Kunststoffbeschichtung der Fahrstufe möglichst dauerhaft und möglichst gut haftend mit dem Aluminiumgussteil verbunden wird. Dies wird dadurch erreicht, dass im Bereich der Durchgänge auf der Innenfläche Verankerungen aus einem Guss mit der Kunststoffbeschichtung auf der Aussenfläche ausgebildet sind.

Ein Ausführungsbeispiel der Erfindung wird anhand der Figuren beschrieben. Es zeigen:
Figur 1 eine perspektivische Teilansicht einer erfindungsgemässen Fahrstufe,
Figur 2 eine weitere perspektivische Teilansicht der Fahrstufe von Figur 1,
Figur 3 eine Sicht auf die Fahrstufe von Figur 2,
Figur 4 eine weitere Sicht auf die Fahrstufe von Figur 2,
Figur 5 einen Schnitt durch die Fahrstufe entlang der Linie AA von Figur 4,
Figur 6 einen weiteren Schnitt durch die Fahrstufe entlang der Linie AA von Figur 4 und
Figur 7 einen Schnitt durch ein weiteres Ausführungsbeispiel der Fahrstufe entlang der Linie BB von Figur 4.

In Figur 1 und Figur 2 ist eine Fahrstufe 1 für Rolltreppen perspektivisch dargestellt. In beiden Figuren ist lediglich die Hälfte einer Fahrstufe 1 dargestellt. Die Fahrstufe 1 ist, in Fahrtrichtung der Rolltreppe gesehen, links und rechts gegenüber der Mittellinie spiegelsymmetrisch ausgebildet. In Figur 1 ist die Fahrstufe 1 mit Sicht auf die Aussenflächen, d. h. die im normalen Betriebszustand sichtbaren Flächen dargestellt. In Figur 2 ist die Fahrstufe 1 mit Sicht auf die Innenflächen 5,6, d.h. die normalerweise nicht sichtbaren Flächen dargestellt. Die Fahrstufe 1 besteht im Wesentlichen aus einem Tritt 2, einer Schürze 3 und einer Verbindungsstruktur 4. Die Fahrstufe 1 wird in einem ersten Verfahrensschritt des Herstellungsverfahren einstückig als ein Gussteil aus Leichtmetall, beispielsweise einer Aluminiumlegierung hergestellt. Der Tritt 2 besteht im Wesentlichen aus einer waagrecht verlaufenden Platte, auf die in Längsrichtung der Rolltreppe auf der Aussenfläche Nuten 7 und Stege 8 ausgebildet werden. Am Tritt 2 schliesst sich in Fahrtrichtung hinten die Schürze 3 an. Die Schürze 3 ist im Wesentlichen eine bogenförmig verlaufende Platte, auf die ebenfalls Nuten 9 und Stege 10 ausgebildet werden. Beim Betrieb der Rolltreppe bewegen die Enden der Stege 8 des Trittes 2 in die Nuten 9 der Schürze 3 der jeweils vorne und hinten anschliessenden Fahrstufen. Hiermit wird erreicht, dass die Fahrstufen einander gegenüber beweglich bleiben und dass gleichzeitig der Zwischenraum zwischen zwei aufeinanderfolgenden Fahrstufen möglichst unzugänglich für den Benutzer der Rolltreppe gemacht wird. Hiermit wird erreicht, dass die Verletzungsgefahr für den Benutzer der Rolltreppe möglichst ausgeschlossen wird. Die Verbindungsstruktur 4 dient im Wesentlichen zur Verbindung der Fahrstufe 1 mit der hier nicht abgebildeten Antriebsvorrichtung der Rolltreppe. In Figur 2 ist besonders gut ersichtlich, wie die Fahrstufe 1 auf den Innenflächen 5,6 Verstärkungsrippen 11 aufweist. Zusammen mit der Verbindungsstruktur 4 dienen die Verstärkungsrippen 11 für die Erhöhung der Steifigkeit der Fahrstufe 1. Die Stege 8,10 auf den Aussenflächen des Trittes 2 und der Schürze 3 sind für die Erhöhung der Steifigkeit der Fahrstufe 1 nicht erforderlich und könnten auch weggelassen werden. Sie erhöhen lediglich die Griffigkeit der Aussenflächen und die zwischen den Stegen ausgebildeten Nuten schaffen Platz für Verunreinigungen.

In Figur 2 sind auf den Innenflächen 5,6 Verankerungen 12,13 ersichtlich. Die Verankerungen 12,13 bestehen aus Kunststoffmaterial, das in einem zweiten Verfahrensschritt des Herstellungsverfahrens der Fahrstufe 1 von der Aussenfläche durch nachfolgend beschriebenen Durchgänge 14 bis zur Innenfläche 5,6 hindurchgespritzt wird.

In Figur 3 ist die Fahrstufe 1, gesehen von der Seite der Rolltreppe, dargestellt. Hier sind die Verankerungen 12,13 aus Kunststoffmaterial auf den Innenflächen 5,6 des Trittes 2 und der Schürze 3 ebenfalls gut ersichtlich. Die Verbindungsstruktur 4 weist zur Verbindung an einer nicht abgebildeten Endloskette, die mit dem ebenfalls nicht abgebildeten Antriebsmotor verbunden ist, eine Achsbuchse 15 und einen Achsstumpen 16 auf. Die Verbindungsstruktur 4 der Fahrstufe 1 kann auch mit den Verbindungsstrukturen weiterer Fahrstufen zu einer kettenähnlichen Struktur zusammen gekoppelt werden.

In Figur 4 ist die Fahrstufe 1, gesehen auf die Innenfläche 6, dargestellt. Hier ist gut ersichtlich, wie die Enden der Stege 8 des Trittes 2 in die Nuten 9 der Schürze 3 passen.

In den Figuren 5 und 6 ist die Fahrstufe 1 bereichsweise geschnitten entlang der Linie AA von Figur 4 vergrössert dargestellt. In Figur 5 ist ersichtlich, wie die Durchgänge 14 mit dem Kunststoffmaterial von den Aussenflächen der Schürze 3 und des Trittes 2 bis zur Innenfläche 5,6 durchspritzt worden sind. Durch die Ausbildung der Verankerungen 12,13 auf der Innenfläche 5,6 der Fahrstufe wird die Kunststoffbeschichtung oder die überextrudierte Kunststoffmasse zusätzlich gesichert. In Figur 6 ist dargestellt, wie das Kunststoffmaterial der Beschichtung am Ende des Trittes 2 gesichert werden kann. Die Beschichtung kann, je nach Beanspruchung der beschichteten Flächen, eine Schichtdicke von wenigen Zehntel Millimeter bis zu mehreren Millimetern aufweisen.

In Figur 7 ist die Trittfläche der Fahrstufe 1 entlang der Linie BB von Figur 4 geschnitten und vergrössert dargestellt. Im Ausführungsbeispiel von Figur 7 ist ersichtlich, wie die Stege 8 und die Aussenfläche des Trittes 2 vollständig aus Kunststoffmaterial hergestellt werden können. Je mehr Kunststoffmaterial für die Beschichtung eingesetzt wird, desto mehr Metall kann für die Fahrstufe eingespart werden und desto leichter wird die Fahrstufe. Hierdurch wird der Energieverbrauch für den Betrieb der Rolltreppe verringert. Das Kunststoffmaterial kann in der Masse eingefärbt werden oder an den sichtbaren Oberflächen farbig bedruckt werden. Das Kunststoffmaterial kann schmutzabweisend behandelt werden, so dass die Rolltreppe leichter gereinigt werden kann.

Zur Herstellung der Fahrstufe wird in einem ersten Schritt ein einstückiges Gussteil aus Leichtmetall in einer Metalldruckgussform hergestellt. Die Herstellung der Druckgussform ist wesentlich einfacher als die Herstellung der bisherigen Druckgussformen für Fahrstufen. Nach der Herstellung des Gussteiles sind die Aussenflächen des Trittes 2 und der Schürze 3 flach und weisen noch keine Stege 8,10 auf. Lediglich die Durchgänge 14 für das Kunststoffmaterial müssen bei der Herstellung der Metalldruckgussform berücksichtigt werden. Im nächsten Verfahrensschritt wird das Gussteil in eine Kunststoffspritzgussform eingebracht. Die Kunststoffspritzgussform ist derart ausgebildet, dass zumindest die Aussenflächen der Fahrstufe vollständig in die Form aufnehmbar sind. Hiermit wird erreicht, dass die Kunststoffspritzgussform mit möglichst einfachen Dichtflächen hergestellt werden kann. Die Kunststoffspritzgussform ist derart ausgebildet, dass das Kunststoffmaterial auf der Seite der Aussenflächen des Trittes 2 und der Schürze 3 zugeführt wird. Die Form ist derart ausgebildet, dass die Nuten und die Stegen 8,10 vollständig aus Kunststoffmaterial ausgebildet werden. Das Kunststoffmaterial wird durch die Durchgänge 14 hindurch gespritzt. Die Kunststoffspritzgussform für die Innenseite der Fahrstufe ist derart ausgebildet, dass auf den Innenflächen 5,6 die Verankerungen 12,13 aus Kunststoffmaterial ausgebildet werden.

## Patentansprüche

1. Fahrstufe (1) für Rolltreppen, umfassend einen Tritt (2) und eine am Tritt (2) anschliessende bogenförmige Schürze (3), wobei der Tritt und die Schürze auf einer Innenfläche angeordnete Verstärkungsrippen und/oder Verstärkungssparren zur Verstärkung der fahrstufe aufweisen und wobei zwischen einem in Fahrtrichtung vorne angeordneten Randbereich des Trittes und einem entfernten Rand Bereich eine Verbindingsstruktur zur Verbindung der Stufe mit einer Antriebsvorrichtung vorgesehen ist, und wobei die Fahrstufe (1) im normalen Betriebszustand sichtbare Aussenflächen (7, 8, 9, 10) und nicht sichtbare Innenflächen (5, 6) aufweist, und wobei die Innenfläche (5, 6) einstückig als ein Leichtmetallgussteil mit Durchgängen (14) ausgebildet ist, **dadurch gekennzeichnet, dass** die sichtbaren Aussenflächen (7, 8, 9, 10) vollflächig aus einem über extradierten Kunststoffmaterial ausgebildet sind, und dass das Kunststoffmaterial unlösbare Verankerungen (12, 13) aufweist, wobei die Verankerungen (12, 13) in den Durchgängen (14) von den sichtbaren Aussenflächen (7, 8, 9, 10) zu den nicht sichtbaren Innenflächen (5, 6) angeordnet sind.

2. Fahrstufe für Rolltreppen nach dem Anspruch 1, **dadurch gekennzeichnet, dass** auf der Aussenfläche des Trittes (2) in Längsrichtung der Rolltreppe verlaufende Nuten (7) und Stege (8) ausgebildet sind und dass auf der Aussenfläche der Schürze (3) weitere Nuten (9) und Stege (10) ausgebildet sind, wobei die Stege (8,10) eine allseitig die Aussenfläche der Fahrstufe bedeckende Kunststoffbeschichtung aufweisen.

3. Fahrstufe für Rolltreppen nach dem Anspruch 1, **dadurch gekennzeichnet, dass** auf der Aussenfläche des Trittes (2) in Längsrichtung der Rolltreppe verlaufende Nuten (7) und Stege (8) ausgebildet sind und dass auf der Aussenfläche der Schürze (3) weitere Nuten (9) und Stege (10) ausgebildet sind, wobei zumindest die Stege in einem Spritzgussverfahren vollständig aus einem Kunststoffmaterial ausgebildet sind.

4. Fahrstufe für Rolltreppen nach einem der Ansprüche 1 bis 3, **dadurch gekennzeichnet, dass** im Gussteil zwischen den Aussenflächen und den Innenflächen des Trittes (2) und der Schürze (3) Durchgänge (14) ausgebildet sind, die im Spritzgussverfahren von der Aussenfläche bis zur Innenfläche (5,6) mit dem Kunststoffmaterial durchspritzt werden.

5. Fahrstufe für Rolltreppen nach einem der Ansprüche 1 bis 4, **dadurch gekennzeichnet, dass** im Bereich der Durchgänge (14) auf der Innenfläche Verankerungen (12,13) aus einem Guss mit der Kunststoffbeschichtung auf der Aussenfläche ausgebildet sind.

6. Fahrstufe für Rolltreppen nach einem der Ansprüche 1 bis 5, **dadurch gekennzeichnet, dass** das Kunststoffmaterial mit Farbstoffpigment eingefärbt ist.

## Claims

1. Step (1) for escalators, comprising a tread (2) and an arcuate skirt (3) adjoining the tread (2), the tread and the skirt having reinforcing ribs and/or reinforcing spars arranged on an inner surface for reinforcing the step, and a connecting structure being provided between an edge region of the tread, arranged at the front in the travelling direction, and a remote edge region, for connecting the step to a drive device, and the step (1) having outer surfaces (7, 8, 9, 10) which are visible in the normal operating state and inner surfaces (5, 6) which are not visible, and the inner surface (5, 6) being formed in one piece as a lightweight metal casting with apertures (14), **characterized in that** the visible outer surfaces (7, 8, 9, 10) are formed over their full surface area from a plastics material which has been extruded over, and **in that** the plastics material has undetachable anchorages (12, 13), the anchorages (12, 13) being arranged in the apertures (14) from the visible outer surfaces (7, 8, 9, 10) to the non-visible inner surfaces (5, 6) .

2. Step for escalators according to Claim 1, **characterized in that** grooves (7) and ridges (8) running in the longitudinal direction of the escalator are formed on the outer surface of the tread (2) and **in that** further grooves (9) and ridges (10) are formed on the outer surface of the skirt (3), the ridges (8, 10) having a plastic coating covering the outer surface of the step on all sides.

3. Step for escalators according to Claim 1, **characterized in that** grooves (7) and ridges (8) running in the longitudinal direction of the escalator are formed on the outer surface of the tread (2) and **in that** further grooves (9) and ridges (10) are formed on the outer surface of the skirt (3), at least the ridges being formed completely from a plastics material in an injection-moulding process.

4. Step for escalators according to one of Claims 1 to 3, **characterized in that** formed in the casting between the outer surfaces and inner surfaces of the tread (2) and the skirt (3) are apertures (14), through which the plastics material is injected from the outer surface to the inner surface (5, 6) in the injection-moulding process.

5. Step for escalators according to one of Claims 1 to 4, **characterized in that** anchorages (12, 13) are formed in the region of the apertures (14) on the inner surface in the same moulding operation as the plastic coating on the outer surface.

6. Step for escalators according to one of Claims 1 to 5, **characterized in that** the plastics material is coloured with dye pigment.

## Revendications

1. Marche (1) pour escaliers roulants, comprenant un dessus de marche (2) et une contremarche (3) de forme courbe se raccordant au dessus de marche (2), le dessus de marche et la contremarche présentant des nervures de renforcement ou des chevrons de renforcement pour le renforcement de la marche, disposés sur une surface intérieure, et une structure de raccordement pour le raccordement de la marche à un dispositif d'entraînement étant prévue entre une région de bord du dessus de marche disposée vers l'avant dans la direction d'avance et une région de bord éloignée, et la marche (1) présentant, dans l'état de fonctionnement normal, des faces extérieures visibles (7, 8, 9, 10) et des faces intérieures non visibles (5, 6), et la face intérieure (5, 6) étant réalisée d'une seule pièce sous forme de pièce coulée en métal léger avec des passages (14), **caractérisée en ce que** les faces extérieures visibles (7, 8, 9, 10) sont réalisées sur toute leur surface en un matériau en plastique surextrudé, et **en ce que** le matériau en plastique présente des ancrages indémontables (12, 13), les ancrages (12, 13) étant disposés dans les passages (14) des faces extérieures visibles (7, 8, 9, 10) vers les faces intérieures non visibles (5, 6).

2. Marche pour escaliers roulants selon la revendication 1, **caractérisée en ce que** des rainures (7) et des crans (8) s'étendant dans la direction longitudinale de l'escalier roulant sont réalisés sur la face extérieure du dessus de marche (2) et **en ce que** d'autres rainures (9) et crans (10) sont réalisés sur la face extérieure de la contremarche (3), les crans (8, 10) présentant un revêtement en plastique recouvrant de tous côtés la face extérieure de la marche.

3. Marche pour escaliers roulants selon la revendication 1, **caractérisée en ce que** des rainures (7) et des crans (8) s'étendant dans la direction longitudinale de l'escalier roulant sont réalisés sur la face extérieure du dessus de marche (2) et **en ce que** d'autres rainures (9) et crans (10) sont réalisés sur la face extérieure de la contremarche (3), les crans au moins étant réalisés dans un procédé de moulage par injection complètement en un matériau en plastique.

4. Marche pour escaliers roulants selon l'une quelconque des revendications 1 à 3, **caractérisée en ce que** dans la pièce coulée entre les faces extérieures et les faces intérieures du dessus de marche (2) et de la contremarche (3) sont réalisés des passages (14) qui sont injectés avec le matériau en plastique depuis la face extérieure jusqu'à la face intérieure (5, 6).

5. Marche pour escaliers roulants selon l'une quelconque des revendications 1 à 4, **caractérisée en ce que** dans la région des passages (14) sont réalisés, sur la face intérieure, des ancrages (12, 13) en fonte avec le revêtement de plastique sur la surface extérieure.

6. Marche pour escaliers roulants selon l'une quelconque des revendications 1 à 5, **caractérisée en ce que** le matériau en plastique est coloré avec un pigment coloré.
